# EUROPÄISCHE PATENTANMELDUNG

(11) **EP 0 560 116 A1**
(43) Veröffentlichungstag der Anmeldung: **15.09.1993**
(21) Anmeldenummer: 93102817.9
(22) Anmeldetag: 24.02.1993
(51) Int. Cl.: B22C 15/28, B22C 15/00

(54) **Verfahren zum Verdichten von Formsand für Giessformen**

(30) Priorität: 10.03.1992 CH 759/92
(71) Anmelder: GEORG FISCHER GIESSEREIANLAGEN AG, CH-8201 Schaffhausen (CH)
(72) Erfinder: Fischer, Kurt, CH-8207 Schaffhausen (CH); Leutwiler, Hans, CH-8200 Schaffhausen (CH)
(74) Vertreter: Szilagyi, Marianne

(57) **Zusammenfassung**

Die Erfindung betrifft ein Verfahren zum Verdichten von Formsand für Giessformen unter Verwendung einer Modellplatte mit darauf angeordnetem Modell, wobei der Formsand in einen über der Modellplatte befindlichen Formraum lose eingefüllt, mittels eines auf den Formsand einwirkenden Druckluftstosses bis zu einen Enddruck von maximal 20 bar fluidisiert und durch mechanisches Pressen nachverdichtet wird. Dabei ist vorgesehen, dass ein sanfter Druckstoss verwendet wird, der in seinem zeitlichen Druckanstiegsverlauf in wenigstens zwei Teilgradiente unterteilt wird, so dass der erste Teil des Druckanstiegsgradienten von 0,3 bis 18 bar/sec und ein weiterer zweiter Teil mit einem vergrösserten Druckanstiegsgradienten von 18 bis 95 bar/sec erfolgt, und dass anschliesslich dieser Druck im wesentlichen gesteuert abgebaut wird mit Druckabbaugradienten von min. 3 bar/sec und dass der Pressvorgang innerhalb des Druckabbaus eingeleitet wird.

## Beschreibung

Die Erfindung betrifft ein Verfahren zum Verdichten von Formsand für Giessformen nach dem Oberbegriff des Patentanspruchs.

Aus der EP-PS 0 022 808 ist ein Verfahren bekannt, bei dem lose in den Formraum eingefüllter Formsand mit einem Druckstoss vorverdichtet und dann mechanisch nachverdichtet wird. Über Drücke ist hierbei nichts ausgesgt.

Aus der DE-OS 38 36 876 ist es bekannt, mit einem einzigen Druckstoss zu verdichten, der zunächst einen niedrigen und dann einen hohen Druckgradienten aufweist (30 bis 100 bar/sec, bis ca. 1 bis 3 bar erreicht sind, danach 100 bis 600 bar/sec, bis etwa 3 bis 6 bar erreicht sind), d.h. der verwendete Druckstoss weist einen Knick auf und soll zur Endverdichtung führen.

Aus der DE-OS 37 40 775 ist es bekannt, mit zwei Druckstössen zu verdichten, wobei der erste einen geringeren (bis max. 40 bar/sec) Druckgradienten als der zweite (bis 300 bar/sec) bei einem Maximaldruck bis zu 20 bar aufweist und wobei zwischenden beiden Druckstössen ein gesteuerter Druckabbau stattfindet, um einen zum Formrücken hin abnehmenden Formfestigkeitsverlauf zu erzielen.

Der DE 38 39 475 ist ein Verfahren zum Verdichten von Bindetonen enthaltenden Formsanden in einer Formeinrichtung bekannt, bei dem vor der Impulsverdichtung ein Teil des im Formrahmen befindlichen Formsandes und insbesondere dessen erhöhte Packungsdichte entgegen der Wirkrichtung der Impulsverdichtung zum Impulsgeber hin verlagert wird.

Diese Verlagerung kann dadurch erreicht werden, dass nach Einbringen des Formsandes in die Formkammer, Gas, insbesondere Luft unter Druck in die abgeschlossene Formkammer eingefüllt und durch Öffnen mindestens einer in der Nähe des Impulsgebers befindlichen Auslassöffnung in der Wandung der Formkammer, das innerhalb des eingebrachten Formsandes befindliche Gas zu der Austrittsöffnung hin entspannt und somit der Formsand zur Auslassöffnung und somit zum Impulsgeber hin verlagert wird.

Mit Hilfe dieses Verfahrens kann in der Formkammer eine Verteilung des eingefüllten Formsandes erreicht werden, die in Modellnähe eine geringe und mit zunehmendem Abstand ansteigende Packungsdichte aufweist. Damit vergrössert sich sowohl die beschleunigende Masse als auch der für die Beschleunigung zur Verfügung stehende Weg. Bei gleicher Impulsstärke oder gleicher Beschleunigung erhöht sich dadurch die Geschwindigkeit der auf die Modelleinrichtung aufprallenden Masse, was zu einer hohen Aufschlagkraft der Verdichtungsfront während der Impulsverdichtung führt.

Aufgabe der Erfindung ist es daher, ein Verfahren nach dem Oberbegriff des Patentanspruchs zu schaffen, mit dem sich auch komplizierte Modelle mit tiefen Taschen o.dgl. besser abformen lassen und zu einer gleichmässigeren Verdichtung in den komplizierteren und kritischen Modellpartien führen bei günstigen Taktzeiten.

Diese Aufgabe wird dadurch gelöst, dass ein Druckstoss verwendet wird, der in seinem zeitlichen Druckanstiegsverlauf in wenigstens zwei Teilgradiente unterteilt wird, so dass der erste Teil des Druckanstiegsgradienten von 0,3 bis 18 bar/sec und ein weiterer zweiter Teil mit einem vergrösserten Druckanstiegsgradienten von 18 bis 95 bar/sec erfolgt, und dass anschliessend dieser Druck im wesentlichen gesteuert abgebaut wird mit Druckabbaugradienten von min. 3 bar/sec und dass der Pressvorgang innerhalb des Druckabbaus eingeleitet wird.

Weitere vorteilhafte Ausgestaltungen gehen aus den abhängigen Ansprüchen hervor.

Hierbei wird infolge des verwendeten speziellen Druckanstiegsverlaufes ein sanfter Druckaufbau im Formsand erreicht, der anfangs nur relativ schwach und dann etwas stärker wird. Beim Erreichen der vorgegebenen Druckhöhe im Formraum erfolgt eine gesteuerte Formentlüftung. Diese erfolgt oberhalb der Sandoberfläche aus dem Freiraumvolumen. Dabei wird der Formsand, unter Wirkung des Druckgefälles, von der Modellplatte in Richtung Formrücken derart fluidisiert, d.h. seine Fliessfähigkeit verbessert, dass dadurch der Formsand beim mechanischen Nachverdichten besonders gleichmässig verdichtet werden kann.

Vorteil dieses Verfahren ist es, dass durch die gesteuerte Expansion des Gases im Formsand in der ganzen Form ein gleichzeitiger Druckabbau stattfindet und dass dadurch das ganze Sandvolumen fluidisiert wird. Eine gleichmässige Fluidisierung nur durch die Modellplatte ist aus praktischen Gründen unmöglich, da Modelleinrichtungen nicht mit einem flächendeckenden Luftabführungssystem wie z.B. Schlitzdüsen od.gl. ausgeführt werden können.

Untersuchungen mit Betriebsformsanden haben ergeben, dass zu einer effizienten Fluidisierung des Formsandes einerseits der Druckaufbau im Formsand sanft erfolgen muss, um bereits eine Vorverdichtung zu verhindern, andererseits aber der Druckabbau mit einem Druckgradienten von min. 3 bar/sec erfolgen muss, um beim Pressvorgang eine gleichmäassige Verdichtung zu erhalten. Der optimale Wert ist Formstoffabhängig, d.h. ein Formstoff mit niedriger Gasdurchlässigkeit benötigt einen kleineren Druckabbaugradienten als ein Formstoff mit grösserer Gasdurchlässigkeit. Der spezielle Druckanstiegsverlauf kann folgendermassen begründet werden: Wird der Druckaufbau im Formraum mit einem konstanten, kleinen Druckgradienten durchgeführt, so wird eine wesentlich grössere Zeitdauer benötigt, als wenn ein gestufter Druckanstiegsgradient verwendet wird. Um eine Vorverdichtung des Formsandes während des Druckaufbaues nahezu verhindern zu können, ist es vor allem wichtig, dass in der Anfangsphase d.h. mindestens im ersten Teil des Druckanstiegs ein relativ flacher Gradient verwendet wird.

Im zweiten Teil des Druckanstieges kann dann ein vergrösserter Gradient verwendet werden, ohne nachteilige Vorverdichtungen zu erhalten.

Kürzeste Taktzeiten werden mit einem stetigen zunehmenden Druckanstiegsgradienten erreicht.

Bei Modellen mit besonders tiefen Taschen kann es zweckmässig sein, einen Teil des Druckgases aus dem Formraum auch durch die Modelleinrichtung in diesen formtechnisch schwierigen Bereich durch Düsen zu entspannen.

Dieses Verfahren bedingt also ein Zusammenwirken zwischen Druckaufbau und Druckabbau, um optimale Verdichtungsergebnisse zu erhalten. Ein zu steiler Druckaufbaugradient führt einerseits zu unerwünschter Vorverdichtung, andererseits ergibt ein zu langsamer Druckabbaugradient eine schwache Fluidisierung des Formstoffes, was bei der mechanischen Nachverdichtung zu ungleichmässigen Formfestigkeiten führt.

Das Verfahren eignet sich insbesondere auch für kleine Kompaktformmaschinen, da mit Druckluft aus dem üblicherweise vorhandenen Druckluftnetz, das Druckluft von ca. 6 bis 7 bar bereitsstellt, gearbeitet werden kann, so dass eine zusätzliche Kompressoreinheit entfällt.

Das mechanische Pressen wird vorzugsweise derart durchgeführt, dass im wesentlichen eine überall gleichmässige Druckbeaufschlagung der Formsandoberfläche erzielt wird, etwa durch Verwendung einer flexiblen Pressplatte oder von einer Vielzahl einzelner Pressstempel, da dies für die gleichmässige Verdichtung insbesondere auch im Bereich tiefer Taschen und hoher Modelle vorteilhaft ist.

Die Erfindung wird nachstehend anhand der beigefügten Figur näher erläutert.

Die Formmaschine gemäss Figur besitzt eine Modellplatte 1 mit darauf befindlichem Modell 2, das beispielsweise eine oder mehrere tiefe Taschen 3 aufweisen kann. Die Modellplatte 1 und gegebenfalls das Modell 2, letzteres etwa im Bereich einer Tasche 3, ist mit Düsen 4 versehen, die sich insbesondere benachbart zum Modell 2 bzw. auch zusätzlich benachbart zur Innenwand eines auf der Modellplatte 1 abnehmbar stehenden Formkasten 5 befinden. Über dem Formkasten 5 befindet sich ein Füllbehalter 6. Der dadurch gebildete Formraum 7 wird nach dem losen Einfüllen einer vorbestimmten Menge Formsand durch eine in Richtung auf die Modellplatte 1 verfahrbare Pressplatte 8 abgeschlossen. Der Formraum 7 ist mit Druckluft über ein Ventil 9 beaufschlagbar, und kann durch ein Ventil 10 entlüftet werden.

## Patentansprüche

1. Verfahren zum Verdichten von Formsand für Giessformen unter Verwendung einer Modellplatte mit darauf angeordnetem Modell, wobei der Formsand in einen über der Modellplatte befindlichen Formraum lose eingefüllt, mittels eines auf den Formsand einwirkenden Druckluftstosses bis zu einem Enddruck von maximal 20 bar fluidisiert und durch mechanisches Pressen nachverdichtet wird, dadurch gekennzeichnet, dass ein Druckstoss verwendet wird, der in seinem zeitlichen Druckanstiegsverlauf in wenigstens zwei Teilgradiente unterteilt wird, so dass der erste Teil des Druckanstiegsgradienten von 0,3 bis 18 bar/sec und ein weiterer zweiter Teil mit einem vergrösserten Druckanstiegsgradienten von 18 bis 95 bar/sec erfolgt, und dass anschliessend dieser Druck im wesentlichen gesteuert abgebaut wird mit Druckabbaugradienten von min. 3 bar/sec und dass der Pressvorgang innerhalb des Druckabbaus eingeleitet wird.

2. Verfahren nach Anspruch 1, dadurch gekennzeichnet, dass das mechanische Pressen derart durchgeführt wird, dass im wesentlichen eine gleichmässige Druckbeaufschlagung der Formsandoberfläche erzielt wird.

3. Verfahren nach Anspruch 2, dadurch gekennzeichnet, dass eine flexible Pressplatte verwendet wird.

4. Verfahren nach Anspruch 2, dadurch gekennzeichnet, dass eine Vielzahl von einzelnen Pressstempeln verwendet werden.

5. Verfahren nach einem der Ansprüche 1 bis 4, dadurch gekennzeichnet, dass der Druckabbau nach dem sanften Druckstoss im wesentlichen linear vorgenommen wird.
